# EUROPÄISCHE PATENTSCHRIFT

(11) **EP 0 297 230 B1**
(45) Veröffentlichungstag und Bekanntmachung des Hinweises auf die Patenterteilung: **20.01.1993**
(21) Anmeldenummer: 88106131.1
(22) Anmeldetag: 18.04.1988
(51) Int. Cl.: F28D 19/04, F24F 3/147, F28F 17/00

(54) **Verfahren und Einrichtung für ein Entfernen von Vereisungen an umlaufenden Regenerativ-Wärme-und/oder Stofftauschern**
Method and device for the removal of ice in rotating regenerative heat- and/or matter-exchangers
Méthode et dispositif de dégivrage des échangeurs de chaleur et/ou de matière du type rotatif et régénératif

(30) Priorität: 29.05.1987 DE 3718196
(43) Veröffentlichungstag der Anmeldung: 04.01.1989
(73) Patentinhaber: Kraftanlagen AG., D-69126 Heidelberg (DE)
(72) Erfinder: Lautner, Rainer, D-6906 Leimen-It-Ilgen (DE)
(74) Vertreter: Helber, Friedrich G., Dipl.-Ing.

(56) Entgegenhaltungen:
- DE-A- 2 721 521
- DE-A- 2 839 112
- FR-A- 1 151 880
- FR-A- 2 357 828
- GB-A- 699 871
- US-A- 2 363 870
- US-A- 3 125 157
- US-A- 3 183 961
- US-A- 3 968 833

## Beschreibung

Die Erfindung betrifft ein Verfahren für ein Entfernen von Vereisungen an umlaufenden Regenerativ-Wärme- und/oder Stofftauschern und eine Einrichtung zur Durchführung des Verfahrens mit einer, von einem Gehäuse umschlossenen, umlaufenden Speichermasse, wobei das Gehäuse um die Speichermasse einen Ringkanal bildet und über eine Dichtung von der Speichermasse getrennt ist und mit zu dem Gehäuse führenden Zu- und Abluftkanälen für einen kalten, zu erwärmenden Zuluftstrom und einem warmen, abzukühlenden Abluftstrom, wobei ein Teilstrom von der zu erwärmenden Zuluft unter Erhöhung des Drucks und der Temperatur in einem Bypass der kälteren Seite der Speichermasse zugeführt wird. Ein derartiges Verfahren und Einrichtung ist aus der US-A-2 363 870 bekannt.

Bei tief liegenden Außentemperaturen, Unterschreiten von ca.-15° C, ist mit einer Vereisung umlaufender Regenerativ-Wärme- und/oder Stofftauschern zu rechnen, die zuluftseitig mit der Außenluft in Verbindung stehen. Diese Gefahr der Vereisung besteht während des laufenden Betriebs für die Oberflächen der Speichermasse oder aber nach Betriebsunterbrechung innerhalb der Ringkammer zwischen den Mänteln des Speichermassenträgers und des umschließenden Gehäuses sowie für die Umfangsdichtung im Bereich des tiefsten Punkts, an dem sich Kondensat sammelt.

Die Vereisung der Oberflächen der Speichermasse während des Betriebs nimmt beispielsweise bei Wärmetauschern, die der Beheizung gegebenenfalls auch der Befeuchtung von Raumluft dienen, ihren Ausgang in Drehrichtung gesehen vor Übertritt der Speichermasse aus dem Zuluft- in den Abluftstrom unabhängig von einer vertikalen oder horizontalen Lage der Drehwelle einer umlaufenden Speichermasse. Die Vereisungsgefahr nach Betriebsunterbrechung besteht insbesondere für Wärmetauscher mit horizontaler Drehwelle einer umlaufenden Speichermasse.

Nach dem einleitend beschriebenen Verfahren wird die Kaltendtemperatur der Speichermasse eines umlaufenden Regenerativ-Wärmeübertragers geregelt (US-A-2363807). Dieser Wärmeübertrager ist vor allem dafür vorgesehen, Wärme von den Abgasen einer Kesselanlage auf die der Feuerung derselben zuzuführende Verbrennungsluft zu übertragen. Um eine Temperatur der kalten Seite der Speichermasse des Wärmeübertragers oberhalb der Kondensationstemperatur schwefeliger Bestandteile der Abgase aufrecht zu erhalten wird ein Teilstrom im umlaufenden Wärmeübertrager bereits durch die Abgase vorgewärmter Verbrennungsluft nach Austritt auf der heißen Seite der Speichermasse entnommen, zur kalten Seite dieser Speichermasse zurückgeführt und auf dieser dem jeweils aus dem Luftkanal in den Abgaskanal übertretenden Sektor der Speichermasse vor seinem Übertritt zur Vorwärmung der Speichermasse zugeführt.

Desweiteren ist es bereits bekannt Wärmeübertrager, gegebenenfalls kreislaufverbundene, zur Trocknung der Raumabluft im Abluftstrom einem umlaufenden Regenerativ-Wärmeübertrager vorzuschalten (FR-A-2 357 828). Für den Fall kreislaufverbundener Wärmeübertrager ist vorgesehen den zweiten Wärmeübertrager zuluftseitig dem umlaufenden Wärmeübertrager vorzuschalten, um Abluftwärme auf die Zuluftseite zu verschieben. Mit der Trocknung der Abluft sollte einem Verlust feuchtetauschender Beschichtungen, Auswaschungen aufgrund abluftseitiger Kondensatbildung, wirksam begegnet werden. Es sind umlaufende Wärme- und/oder Stofftauscher für Gasströme bekannt, bei denen im Übergangsbereich des Rotors von dem Kanal des einen Gasstroms in den des anderen eine Reinblaszone vorgesehen ist. Durch die Reinblaszone wird die Gasfüllung des einen Mediums die in der Speichermasse beim Übertritt in den benachbarten Gaskanal des anderen Mediums eingeschlossen ist , durch das andere Medium in den Ursprungsgasstrom zurückgeführt(DE-A-17 51 696).

Die Erfindung stellt sich demgegenüber die Aufgabe, die Vereisung umlaufender Regenerativ-Wärme- und/oder Stofftauscher zu verhindern bzw. auftretende Vereisungen kurzfristig wieder zu entfernen. Zur Lösung dieser Aufgabe sieht das erfindungsgemäße Verfahren vor, daß der erwärmte Teilstrom durch den Spalt zwischen Dichtung und Speichermasse in die Hauptströme geleitet wird oder, daß der erwärmte Teilstrom in einen ersten Teilsektor auf der kälteren Stirnseite der Speichermasse ein- sowie durch diesen hindurchgeleitet, auf der gegenüberliegenden in einen benachbarten zweiten Teilsektor umgelenkt und in diesem auf die Eintrittseite zurückgeführt wird.

Für den zur Enteisung aufzuwärmenden Teilstrom kann je nach den Anforderungen für die Luftreinheit ein Teilstrom der warmen Abluft oder der kalten Frischluft entnommen, durch eine Zusatzheizung erwärmt und anschließend über die vereisten Oberflächen geführt werden. Die Beheizung kann vorteilhaft durch die Messung des Druckverlusts innerhalb der Speichermasse nach Unterschreiten einer vorgegebenen Temperatur abhängig von einem Überschreiten eines vorgegebenen Sollwerts solange durchgeführt werden bis der Sollwert des Druckverlusts wieder unterschritten ist. Die Einbeziehung der Außentemperatur durch deren direkte oder indirekte Bestimmung berücksichtigt etwaige gleichzeitig auftretende Verschmutzungen. Gleichermaßen vorteilhaft kann nach Unterschreiten einer vorgegebenen Temperatur für die Außenluft zeitabhängig die Erwärmung der Speichermasse durch den erwärmten Teilstrom durchgeführt werden. In allen diesen Fällen kann durch entsprechende Anordnung der Fördergebläse der wärmetauschenden Gase selbst die Führung des zum Entfernen von Vereisungen abgezweigten Teilstroms erfolgen. Für eine intensive Enteisung vorteilhaft ist jedoch, daß der Druck des zu erwärmenden Teilstroms in Vor- oder Nachschaltung zum Durchgang durch die Speichermasse und/oder die Ringkammer durch eine separates, druckerhöhendes Gebläse weiter angehoben wird. Besonders vorteilhaft ist eine Druckanhebung des erwärmten Teilstroms zumindest über den des wärmeaufnehmenden Gasstroms nach Erwärmung innerhalb der Speichermasse oder des wärmeabgebenden Gasstroms vor seinem Eintritt in die Speichermasse. Hierzu ist der erwärmte Teilstrom auf der Druckseite des weiteren Gebläses in einen ersten Teilsektor auf der einen Seite der Speichermasse ein- sowie durch die Speichermasse hindurchzuleiten und auf der gegenüberliegenden in einen benachbarten zweiten Teilsektor umzulenken sowie in diesem auf die Eintrittsseite zurückzuführen. Schließlich kann hierzu für eine Energieersparnis vorteilhaft der Teilstrom dem Austritt aus dem zweiten Teilsektor nachfolgend auf die Saugseite des weiteren Gebläses zurück- und damit im Kreislauf geführt werden. Im Zusammenhang mit einer derartigen Kreislaufführung kann, soweit oxidierbare, schädliche Bestandteile in einem Gasstrom enthalten sind, durch eine Wärmequelle in der Form einer direkten Feuerung eine thermische Nachverbrennung mit dem damit verbundenen Reinigungseffekt während des Übertritts der Speichermasse in den anderen erfolgen.

Zur Durchführung des Verfahrens vorteilhaft ist eine Einrichtung, die einen Anschluß oder Bypass zu einem der Kanäle der wärme- und/oder stofftauschenden Gasströme, eine in diesen angeordnete Wärmequelle und zumindest ein Regelorgan in der Energieversorgungsleitung derselben aufweist, die ferner weitere Gasanschlußstutzen des die Speichermasse umschließenden Gehäuses für einen weiteren Sektor zwischen denjenigen der wärme- und stofftauschenden Gase aufweist. Für diesen weiteren Sektor ist zur Minderung von Anlagekosten der Spülsektor für das Ausspülen der Fortluft lufttechnischer Anlagen oder der Abgase von Trocknungsanlagen einzusetzen und die Heizeinrichtung in diesen zu integrieren, wobei dem primär durchströmten Teilsektor dieses Spülsektors der Anschluß oder Bypass vorzugsweise zum Kanal des wärmetauschenden Reingases vorgeschaltet ist. Bei Außerbetriebnahme der Beheizung wird entsprechend der ursprünglichen Aufgabe lediglich die Kammerfüllung des verunreinigten Gasstroms durch den Reingasteilstrom in den Ursprungsstrom der wärmetauschenden Medien verdrängt, bevor die Speichermasse in den Reingaskanal eintritt. Besonders vorteilhaft ist ein Bypass mit Regelorgan und dessen Verbindung abströmseitig mit der Ringkammer des die Speichermasse umschließenden Gehäuses, um unabhängig voneinander die Enteisung der Speichermasse während des Betriebes einerseits und die Enteisung der Ringkammer und der Umfangsdichtung vor Wiederinbetriebnahme andererseits vornehmen zu können und hierbei den Einsatz von Zusatzenergie weitgehend zu beschränken. Werden Reingase verwendet, so kann über diesen Bypass die Ringkammer und/oder ein Sektor der Speichermasse zwischen denjenigen der wärmetauschenden Gasströme ständig unter einen von einem oder beiden Gasströmen abweichenden Druck gesetzt werden, um Sperrgase durch die Dichtungen zu führen, die im Fall auftretender oder vorhandener Vereisung unter Inbetriebnahme der Heizeinrichtung den Frostschutz durchführen lassen.

Für die Aufwärmung des für den Frostschutz eingesetzten Luft- oder Gasstroms kann ein elektrischer Heizkörper, ein Warmwasser-Wärmetauscher, eine Direktbeheizung mit einem flüssigen oder gasförmigen Brennstoff und selbst ein Einsprühen von Heizwasser oder Dampf in den zur Enteisung eingesetzten Teilstrom der Gase eingesetzt werden. Beispielsweise ist ein direkt beheizender Gasbrenner einzusetzen, der durch einen separaten, leitungsgebundenen Gasvorrat gespeist wird, um eine Vereisung aus der Speichermasse während des Betriebs und vor Wiederinbetriebnahme aus der Ringkammer sowie den Umfangsdichtungen zu entfernen.

Zur Erläuterung der Erfindung zeigen in schematischer Darstellung:
- Figur 1 -: ein außenluftseitig der Speichermasse sowie einem Spülsektor vorgeschaltetes Teilstromgebläse mit Wärmequelle,
- Figur 2 -: ein fortluftseitig der Speichermasse sowie einem Spülsektor nachgeschaltetes Teilstrom-Gebläse und
- Figur 3 -: eine Reihenschaltung des außenluftseitigen Speichermassensektors, des Außenluftgebläses eines Bypasses mit Wärmequelle und der Ringkammer.

Gemäß der Darstellung in Figur 1 wird aus dem Außenluftkanal 2 vor Eintritt in die Speichermasse 4, also auf ihrer kalten Seite, ein Teilstrom der Außenluft durch ein Gebläse 6 entnommen und der Druck des Teilstroms erhöht. Dieser Teilstrom wird zunächst durch eine Wärmequelle 8 erwärmt. Als Wärmequelle sind Wärmeübertragungsflächen dargestellt, denen Wärme von Heizwasser zugeführt wird. Der erwärmte Teilstrom wird zunächst durch einen Teilsektor der Speichermasse hindurchgeführt, auf der gegenüberliegenden Seite unter der Abdeckung 10 in einen zweiten Teilsektor übergeleitet und durch letzteren auf die Eintrittsseite oder die Seite der Entnahme zurückgeführt sowie in den Fortluftstrom eingeleitet.

Nach der Ausgestaltung gemäß Figur 2 ist abweichend von der in Figur 1 dargestellten vorgesehen, daß ein erwärmter Teilstrom zur Enteisung im Kreislauf geführt wird. Hierzu ist das Teilstromgebläse 26 im Fortluftkanal 12 der kalten Seite der Speichermasse 24 nachgeschaltet. Der Fortluft wird Leckluft auf der kalten Seite der Speichermasse 24 über die Spalten zwischen Dichtung und Speichermasse entnommen. Auf der Druckseite des Gebläses 26 wird der Teilstrom erwärmt und außenluftseitig auf der kalten Seite der Speichermasse in den Spülsektor eingeleitet. Auf der heißen Seite der Speichermasse wird der Teilstrom unter der Abdeckung 20 in den benachbarten Kanal des Spülsektors eingeleitet und in diesem auf die Eintrittsseite des Spülsektors zurückgeleitet sowie der Saugseite des Teilstromgebläses zugeführt. Im Kreislauf aus dem Spülsektor und der diesem auf der kalten Seite der Speichermasse vorgeschalteten Leitungsführung mit eingeschaltetem Teilstromgebläse sowie Wärmequelle stellt sich ein Gleichgewicht zwischen den auf der Druckseite des Teilstromgebläses durch die Spalten der Dichtung in den Außenluftstrom herausgeführten Sperrgasen und den saugseitig aus der Fortluft über die Dichtung entnommenen, in den Kreislauf hereingeführten Leckgasen ein.

Entsprechend der Darstellung in Figur 3 wird auf der Druckseite des Außenluftgebläses 44 ein Teilstrom innerhalb der Speichermasse 34 vorgewärmter Außenluft in einen Bypass 42 eingeleitet. Durch den gegenüber dem Außenluftstrom und dem Fortluftstrom höheren Druck innerhalb der Ringkammer treten Sperrgasströme aus diesem Teilstrom zwischen Speichermasse und auf Seiten des Gehäuses angeordneten Dichtungslippen 50 in den Fortluft- und in den Außenluftstrom über. In dem Bypass ist eine Regelklappe 60 vorgesehen, um die Sperrgase in ihrer Menge temperaturabhängig zu begrenzen. Der Betrieb der Wärmequelle erfolgt gleichermaßen abhängig von gemessenen Werten der Temperatur und/oder des Druckverlustes innerhalb der Speichermasse.

## Patentansprüche

1. Verfahren für ein Entfernen von Vereisungen an umlaufenden Regenerativ-Wärme- und/oder Stofftauschern,
- mit einer, von einem Gehäuse umschlossenen, umlaufenden Speichermasse, wobei das Gehäuse um die Speichermasse einen Ringkanal bildet und über eine Dichtung von der Speichermasse getrennt ist und
- mit zu dem Gehäuse führenden Zu- und Abluftkanälen für einen kalten, zu erwärmenden Zuluftstrom und einem warmen, abzukühlenden Abluftstrom,
- wobei ein Teilstrom von der zu erwärmenden Zuluft unter Erhöhung des Drucks und der Temperatur in einem Bypass der kälteren Seite der Speichermasse zugeführt wird,
dadurch gekennzeichnet,
- daß der erwärmte Teilstrom durch den Spalt zwischen Dichtung und Speichermasse in die Hauptströme geleitet wird oder
- daß der erwärmte Teilstrom in einen ersten Teilsektor auf der kälteren Stirnseite der Speichermasse ein-, sowie durch diesen hindurchgeleitet, auf der gegenüberliegenden in einen benachbarten zweiten Teilsektor umgelenkt und in diesem auf die Eintrittsseite zurückgeführt wird.

2. Verfahren nach Anspruch 1, dadurch gekennzeichnet, daß der Druckverlust innerhalb der Speichermasse nach Unterschreiten einer vorgegebenen Außentemperatur laufend gemessen und abhängig von einem Überschreiten eines vorgegebenen Sollwerts für den Druckverlust der erwärmte Teilstrom durch die Speichermasse geführt wird, bis der Sollwert wieder unterschritten ist.

3. Verfahren nach Anspruch 1, dadurch gekennzeichnet, daß nach Unterschreiten einer vorgegebenen Temperatur der Außenluft zeitabhängig der erwärmte Teilstrom zugeführt wird.

4. Verfahren nach Anspruch 1, 2 oder 3 dadurch gekennzeichnet, daß die Druckanhebung des Teilstroms zumindest über den des wärmeaufnehmenden Luftstroms nach seiner Erwärmumg innerhalb der Speichermasse oder des wärmeabgebenden Luftstromes vor seinem Eintritt in die Speichermasse vorgenommen wird.

5. Verfahren nach Anspruch 1, dadurch gekennzeichnet, daß der Teilstrom dem Austritt aus dem zweiten Teilsektor nachfolgend auf die Saugseite des Gebläses im Bypass zurückgeführt wird.

6. Verfahren nach Anspruch 5, dadurch gekennzeichnet, daß oxidierbare Bestandteile in einem der beiden wärme- und/oder stofftauschenden Luftströme innerhalb der Bypassführung während der Überleitung von dem jeweils einen in den anderen Kanal der Luftströme durch eine Wärmequelle in der Form einer direkten Feuerung thermisch nachverbrannt werden.

7. Einrichtung zur Durchführung des Verfahrens nach Anspruch 1 mit einem Anschluß oder Bypass zu einem der Kanäle (1, 12) der wärmetauschenden Luftströme, gekennzeichnet durch eine in dem Bypass angeordnete Wärmequelle (8) und zumindest ein Regelorgan in der Energieversorgungsleitung derselben, Luft-Anschlußsstutzen des die Speichermasse umschließenden Gehäuses für Teilsektoren zwischen denjenigen der wärme- und/oder stofftauschenden Luftströme, ferner dadurch, daß der Bypass dem primär durchströmten Teilsektor vorzugsweise zum Kanal des wärmetauschenden Reinluftstroms vorgeschaltet ist.

8. Einrichtung nach Anspruch 7, gekennzeichnet durch einen Bypass mit Regelorgan für den Eintritt eines Teilstroms eines der wärme- und/oder stofftauschenden Luftströme und dessen Verbindung mit der Ringkammer des die Speichermasse umschließenden Gehäuses.

## Claims

1. Method of removing ice in rotating regenerative heat- and/or matter-exchangers including a rotating storage mass surrounded by a housing, the housing defining an annular passage around the storage mass and being separated from the storage mass by a seal, and including supply and exhaust passages leading to the housing for a cold supply air current which is to be warmed and a warm exhaust air current which is to be cooled, whereby a branch current is supplied from the supply air which is to be warmed to the colder side of the storage mass with an increase in its pressure and temperature in a bypass, characterised in that the heated branch current is passed through the gap between the seal and storage mass into the main current or that the heated branch current is passed into a first sector on the colder end face of the storage mass and passed through it, is deflected on the opposing sector into an adjacent second sector and is fed back in it to the inlet side.

2. Method as claimed in Claim 1, characterised in that the pressure loss within the storage mass is continuously measured after the atmospheric temperature falls below a predetermined value and the heated branch current is passed through the storage mass dependant on the pressure loss exceeding a predetermined desired value until it is again less than the desired value.

3. Method as claimed in Claim 1, characterised in that after the temperature of the atmospheric air falls below a predetermined value the heated branch current is supplied in a time dependant manner.

4. Method as claimed in Claim 1, 2 or 3 characterised in that the pressure increase of the branch current is effected to at least above that of the heat-receiving air current after it has been warmed within the storage mass or of the heat-delivering air current before its entry into the storage mass.

5. Method as claimed in Claim 1, characterised in that the branch current is passed back to the suction side of the blower in the bypass subsequent to the outlet from the second sector.

6. Method as claimed in Claim 5, characterised in that oxidisable components are thermally post-combusted by a heat source in the form of a direct heater in one of the two heat- and/or matter-exchanging air currents within the bypass line during the flowing over of the air currents from the one passage into the other.

7. Device for carrying out the method as claimed in Claim 1 with a connection or bypass to one of the passages (1, 12) of the heat-exchanging air currents, characterised by a heat source (8) arranged in the bypass and at least one control element in the energy supply line to the same, air connector pipes on the housing surrounding the storage mass for sectors between those of the heat- and/or matter-exchanging air currents and further in that the bypass is connected upstream of the sector through which air primarily flows, preferably to the passage of the heat-exchanging clean air current.

8. Device as claimed in Claim 7, characterised by a bypass with a control element for the entry of a branch current from one of the heat- and/or matter-exchanging air currents and its connection with the annular chamber in the housing surrounding the storage mass.

## Revendications

1. Procédé d'élimination des formations de givre sur les échangeurs tournants de chaleur à régénération et/ou de matière,
- avec une masse accumulatrice tournante entourée d'une enveloppe, cette enveloppe formant un canal annulaire autour de la masse accumulatrice et étant séparée de celle-ci par un joint d'étanchéité, et
- avec des canaux d'arrivée et de départ d'air allant à l'enveloppe pour un courant froid d'air arrivant, à chauffer, et un courant chaud d'air partant, à refroidir,
- un courant partiel de l'air arrivant, à chauffer, étant amené dans un circuit de détournement du côté froid de la masse accumulatrice avec élévation de la pression et de la température dans une dérivation,
caractérisé par le fait
- que le courant partiel échauffé est envoyé dans les courants principaux par l'interstice entre le joint d'étanchéité et la masse accumulatrice ou
- que le courant partiel échauffé est envoyé dans un premier secteur sur le côté frontal froid de la masse accumulatrice, traverse ce secteur et est envoyé, sur le côté opposé, dans un deuxième secteur partiel voisin et ramené dans celui-ci sur le côté d'entrée.

2. Procédé selon la revendication 1, caractérisé par le fait que la perte de charge dans la masse accumulatrice, après descente de la température extérieure au-dessous d'une valeur fixée, est mesurée de façon continue et, en fonction d'un dépassement d'une valeur prescrite fixée de cette perte de charge, le courant partiel échauffé est envoyé à travers la masse accumulatrice jusqu'à ce que la perte de charge soit redescendue au-dessous de la valeur prescrite.

3. Procédé selon la revendication 1, caractérisé par le fait qu'après descente de la température de l'air extérieur au-dessous d'une valeur fixée, le courant partiel échauffé est envoyé en fonction du temps.

4. Procédé selon l'une des revendications 1, 2 et 3, caractérisé par le fait que le relèvement de la pression du courant partiel est effectué au moins au-dessus de celle du courant d'air absorbant de la chaleur après son échauffement dans la masse accumulatrice ou du courant d'air cédant de la chaleur avant son entrée dans la masse accumulatrice.

5. Procédé selon la revendication 1, caractérisé par le fait que le courant partiel en sortie du deuxième secteur partiel est ramené sur le côté d'aspiration de la soufflante dans la dérivation.

6. Procédé selon la revendication 5, caractérisé par le fait que des éléments oxydables contenus dans un des deux courants d'air échangeant de la chaleur et/ou de la matière sont brûlés dans la dérivation, pendant le passage des courants d'air d'un canal à l'autre, par une source de chaleur constituée d'un foyer direct.

7. Dispositif pour la mise en oeuvre du procédé selon la revendication 1 comportant un raccordement ou une dérivation à un des canaux (2, 12) des courants d'air échangeant de la chaleur, caractérisé par une source de chaleur (8) placée dans la dérivation et au moins un organe de réglage sur la ligne d'alimentation en énergie de celle-ci, des tubulures de raccordement d'air de l'enveloppe entourant la masse accumulatrice pour des secteurs partiels entre ceux des courants d'air qui échange de la chaleur et/ou de la matière, en outre par le fait que la dérivation est montée en amont du secteur partiel traversé en premier, de préférence sur le canal du courant d'air pur échangeant de la chaleur.

8. Dispositif selon la revendication 7, caractérisé par une dérivation avec organe de réglage pour l'entrée d'un courant partiel d'un des courants d'air échangeant de la chaleur et/ou de la matière et la communication de celle-ci avec la chambre annulaire de l'enveloppe entourant la masse accumulatrice.
